# EUROPÄISCHE PATENTSCHRIFT

(11) **EP 0 828 881 B1**
(45) Veröffentlichungstag und Bekanntmachung des Hinweises auf die Patenterteilung: **18.08.1999**
(21) Anmeldenummer: 96909005.9
(22) Anmeldetag: 26.04.1996
(51) Int. Cl.: D03D 47/00, D03C 13/00

(54) **FACHHALTEELEMENT ZU DEM WEBROTOR EINER REIHENFACHWEBMASCHINE**
SHED-HOLDING COMPONENT FOR THE WEAVING ROTOR OF A SHED COURSE LOOM
COMPOSANT DE MAINTIEN DU PAS DESTINE AU ROTOR DE TISSAGE D'UN METIER A TISSER AVEC OUVERTURE DES FILS EN SERIE

(30) Priorität: 02.06.1995 CH 164195
(43) Veröffentlichungstag der Anmeldung: 18.03.1998
(73) Patentinhaber: SULZER RÜTI AG, CH-8630 Rüti (CH)
(72) Erfinder: STEINER, Alois, CH-8739 Rieden (CH)
(74) Vertreter: Heubeck, Bernhard
(86) Internationale Anmeldenummer: CH9600162
(87) Internationale Veröffentlichungsnummer: WO9638614

(56) Entgegenhaltungen:
- EP-A- 0 013 321
- EP-A- 0 196 349
- EP-A- 0 574 641

## Beschreibung

Die Erfindung betrifft ein Fachhalteelement zu dem Webrotor einer Reihenfachwebmaschine gemäss Oberbegriff von Anspruch 1 sowie einen Webrotor und eine Webmaschine mit erfindungsgemässen Fachhalteelementen.

Reihenfachwebmaschinen sind Mehrphasenwebmaschinen (siehe z.B. EP 0 013 321), bei welchen mehrere gegeneinander stufenweise verschobene Schussfäden in wandernde Webfächer eingetragen werden, wobei mit einem Webrotor eine Mehrzahl von Fächern gebildet wird, die sich jeweils über die gesamte Webbreite erstrecken. Der walzenförmige Webrotor weist axial ausgerichtete Lamellenkämme mit Anschlags- bzw. Führungslamellen auf. Zwischen den Führungslamellen sind abwechselnd Fachhalteorgane angeordnet, welche die Hoch- bzw. Tieffachstellung der Kettfäden festlegen.

Aus der EP 0 196 349 sind Fachhalteelemente bekannt, die jeweils einen Kettfadenführungsabschnitt aufweisen, der aus einem Durchgang zwischen zwei Vorsprüngen besteht, wobei der Boden des Durchgangs die Hochfachauflagefläche für Kettfäden bildet. Die Vorsprünge haben die Funktion der oben erwähnten Führungslamellen. Der Schusseintrag erfolgt mittels Luft. Für einzelne Fachhalteelemente ist jeweils eine Form derart vorgesehen, dass Raum für eine Hilfsblasdüse frei bleibt.

Bei bekannten Fachhalteelemente ergeben sich immer wieder Webfehler, wenn beispielsweise bei einem vorgesehenen Wechsel von der Hoch- zur Tieffachlage sich ein Kettfaden nicht richtig bewegen lässt. Eine solche Fehlbewegung ist einer ungenügend ausgestalteten Form der Fachhalteelemente zuzuschreiben.

Es ist daher Aufgabe der Erfindung, die Form der Fachhalteelement derart zu verbessern, dass Webfehler möglichst vermieden werden. Diese Aufgabe wird durch die Merkmale des Anspruchs 1 gelöst.

Die abhängigen Ansprüche beziehen sich auf Merkmale, die weitere vorteilhafte Formeigenschaften des Fachhalteelements betreffen, welche ebenfalls der Vermeidung von Webfehlern dienen. Die verschiedenen Formeigenschaften werden nachfolgend anhand der Zeichnungen erläutert. Es zeigen:
- Fig. 1: den oberen Teil eines erfindungsgemässen Fachhalteelements,
- Fig. 2: einen Querschnitt nach der Linie II-II in Fig.1 und
- Fig. 3: einen Ausschnitt aus einem Webrotor, in Richtung der Rotorachse gesehen.

Das in Fig.1 gezeigte Fachhalteelement 1 hat eine Breite b, die - verglichen mit der Länge a - in der Abbildung zu gross dargestellt ist. Diese Breite b beträgt rund 2 mm, während die Strecke a rund 10 mm lang ist.

Das Fachhalteelement 1 weist folgende Teile auf: Hochfachauflagefläche 11 für Kettfäden 3, die zwischen zwei ohrenförmigen Vorsprüngen 12 und 13 angeordnet ist; Schussfadenkanal 14 mit der seitlichen Austrittsöffnung 140 und mit der durch den Pfeil F angegebenen Eintragsrichtung; und zwei nicht vollständig dargestellte Teile 15, 15', die zum Befestigen des Fachhalteelements 1 in einem Webrotor 5 (vgl. Fig.3) vorgesehen sind. Durch den Webrotor 5 wird das Fachhalteelement 1 in Richtung des Pfeils P bewegt. Die Quernut 11' in der Auflagefläche 11 hat keine funktionelle Bedeutung und besteht lediglich aus herstellungstechnischen Gründen.

Zur Beschreibung des Fachhalteelements 1 werden anhand der Fig.1 zusätzlich folgende Bezeichnungen eingeführt: Tieffachzone 16, Unterteil 17, Hinterteil 18, Oberteil 19 und Vorderteil 20. Der Unterteil 17 umfasst die Tieffachzone 16.

Alle in Fig.1 mit ausgezogenen Linien dargestellten Kanten hat man sich als abgerundet vorzustellen. Insbesondere ist der als Konfusor ausgebildete Rand 141 an der Eintrittsseite des Schussfadenkanals 14 stark abgerundet, wie dies in Fig.2 zu sehen ist.

Fig.3 zeigt neben zwei auf dem Webrotor 5 befestigten Fachhalteelementen 1 und 1' eine zwischen diesen angeordnete Anschlagslamelle 2. Die am weitest aussen liegenden Punkte der Anschlagslamellen 2 und der Fachhalteelemente 1 bewegen sich auf den Kreisen 2a bzw. 13a. Die Kettfäden 3 in der Hochfachlage sind mit 3', jene in der Tieffachlage mit 3" bezeichnet. Beim Fachhalteelementen 1 befindet sich der Schussfaden 4 im Schussfadenkanal 14; beim Fachhalteelementen 1' ist er ausserhalb und in jener Lage, aus der er durch die Anschlagslamelle 2 am Tuchrand 8 des Gewebes 7 angeschlagen werden kann. Das Vortuch 7a, das zwischen einer Stützfläche 6 und dem Tuchrand 8 liegt, erfährt beim Anschlagen eine vorübergehende Verschiebung in eine Lage über der Stützfläche 6. Aus dieser Lage federt das Vortuch 7a wieder zurück.

Gemäss der Erfindung ist an dem Vorderteil 20 des Fachhalteelements 1 eine zu der Auflagefläche 11 führende Vorderkante als Gleitkante 200 für die Kettfäden ausgebildet. Diese Kante 200 verläuft entlang eines Kurvenstücks 201, auf dem die Krümmungsradien nicht wesentlich von einem Mittelwert abweichen, so dass der grösste Krümmungsradius nicht grösser als rund das Zehnfache des kleinsten ist. Somit gibt es an der Kante 200 beispielsweise keine nasenartige Erhebung, die die Bewegung des Kettfadens 3 bei einem Wechsel von der Hochzu der Tieffachlage beeinträchtigen könnte. Quer zu dem Kurvenstück 201 sind die Krümmungsradien der Gleitkante 200 relativ klein, aber grösser als die Breite b des Fachhalteelements 1. Dank der besonderen Formgebung der Gleitkante 200 bleibt ein Springen oder Hängenbleiben des Kettfadens aus.

Die Vorsprünge 12 und 13 sind in Fig.1 als "Ohren" dargestellt, die eine konstante Dicke aufweisen. Mit Vorteil wird eine Form vorgesehen, bei der sich diese Ohren 12 und 13 jeweils im oberen Bereich zur Spitze 120 bzw. 130 hin verjüngen. Um mehr Platz für die Kettfäden 3 auf der Auflagefläche 11 zu erhalten, kann auch eine Verjüngung in der umgekehrten Richtung im unteren Bereich der Ohren 12 und 13 vorgesehen werden, so dass die Breite der Auflagefläche 11 grösser als die in Fig.1 angegebene Breite c ist. Diese Formvarianten mit Verjüngungen oben bzw. unten sind in den Zeichnungen nicht dargestellt.

Der zahnartig geformte Hinterteil 18, dessen Spitze 181 stumpf ist, verjüngt sich gegen den Oberteil 19, der die Breite b aufweist. Die Basis des Hinterteils 18 hat die gleiche Breite b. Daher liegt bei der Öffnung 140 ein Rücksprung vom Oberteil 19 zum Hinterteil 18 vor, dank dem ein Einhaken des Kettfadens 3 beim Wechsel von der Hoch- zu der Tieffachlage ausbleibt.

Der parallel zur Oberfläche des Webrotors 5 gemessene Abstand zwischen den Spitzen 120 und 130 ist die Länge a in Fig.1. Dieser Abstand a ist grösser als bei bekannten Fachhalteelementen. Da der Abstand a zusammen mit der Winkelgeschwindigkeit des Webrotors ein minimales Zeitmass für das Einlesen der Kettfäden festlegt, lässt sich der Webvorgang bei Vorliegen eines grösseren Abstands a mit einer höheren Webgeschwindigkeit durchführen. Der Abstand a ist mindestens rund fünfmal grösser als die Breite b.

Der vordere Vorsprung 130 zeigt in seinem oberen Bereich eine "fliehende" Stirnfläche 131, die im wesentlichen gleich gerichtet ist wie der obere Teil des Kurvenstücks 201. Dies ist von Vorteil bezüglich der oben erwähnten Bewegung des Vortuches 7a, die durch die Anschlagslamellen 2 verursacht wird. Bei bisherigen Formen des Fachhalteelements ergaben sich Störungen durch Einhaken des vorderen Vorsprungs 130 am zurückfedernden Vortuch 7a. Bei der in Fig.1 gezeigten Form tritt ein derartiges Einhaken nicht ein.

Der Unterteil 17 des Fachhalteelements 1 weist eine taillierte Tieffachzone 16 auf. Die Taillierung schafft zusätzlichen Raum für die Kettfäden 3", wodurch Behinderungen und Reibungen zwischen den Kettfäden 3" verringert werden.

Der Hinterteil 18 weist wie der Vorderteil 20 bei der Gleitkante 200 garnfreundlich gerundete Anschrägungen 180 auf. Auch für die zweite Kante 202 des Vorderteils 20 ist auf der Höhe des Schusskanals 14 eine entsprechende garnfreundliche Anschrägung vorgesehen.

In Fig.3 ist die Bewegungsrichtung des Schussfadens 4 umgekehrt zu jener in Fig.1 (Pfeil F). Der Transport des Schussfadens 4 durch den Schusskanal 14 wird mit Hilfsblasdüsen 9 unterstützt. Diese Hilfsblasdüsen 9 sind - wie in Fig.3 zu sehen - in die Hinterteile 18 einzelner Fachhalteelemente 1 integriert.

Es können auch Fachhalteelemente 1 verwendet werden, bei denen nur einer der Vorsprünge 12 oder 13 als Leitelement für die Kettfäden 3 ausgebildet ist. Der andere kann vollständig fehlen; oder es kann lediglich ein kleiner Stummel zwecks Herstellung einer stabilen Auflagefläche 11 vorhanden sein.

Das beschriebene Fachhalteelement 1 ist ein monolithisches Gebilde. Es kann aus keramischem Material hergestellt werden. Mit Vorteil wird es jedoch aus einem Stück Metall herausgearbeitet.

## Patentansprüche

1. Fachhalteelement (1) zu dem Webrotor einer Reihenfachwebmaschine, das einen Schussfadenkanal (14) und eine Hochfachauflagefläche (11) für Kettfäden (3) umfasst,
dadurch gekennzeichnet, dass eine zu der Auflagefläche (11) führende Vorderkante des Fachhalteelements als Gleitkante (200) für die Kettfäden ausgebildet ist, die entlang eines Kurvenstücks verläuft (201), auf dem die Krümmungsradien nicht wesentlich von einem Mittelwert abweichen, und die quer zu dieser Kurve Krümmungsradien aufweist, die grösser als rund die Breite (b) des Fachhalteelements ist.

2. Fachhalteelement (1) nach Anspruch 1, dadurch gekennzeichnet, dass ein zahnartig geformter Hinterteil (18), der sich nach oben verjüngt, die hintere Begrenzung des Schussfadenkanals (14) bildet.

3. Fachhalteelement (1) nach Anspruch 2, dadurch gekennzeichnet, dass in dem Hinterteil (18) eine Hilfsblasdüse (9) integriert ist.

4. Fachhalteelement (1) nach einem der Ansprüche 1 bis 3, dadurch gekennzeichnet, dass die Hochfachauflagefläche (11) für Kettfäden (3) zwischen zwei Vorsprüngen (12, 13) angeordnet ist und dass der Abstand a zwischen den Spitzen (120, 130) dieser Vorsprünge mindestens rund fünfmal grösser als die Breite b des Fachhalteelements (1) ist.

5. Fachhalteelement (1) nach Anspruch 4, dadurch gekennzeichnet, dass der vordere Vorsprung (13) in seinem oberen Bereich eine Stirnfläche 131 aufweist, die im wesentlichen gleich gerichtet ist wie der obere Teil der Gleitkante (200).

6. Fachhalteelement nach einem der Ansprüche 1 bis 5, dadurch gekennzeichnet, dass ein Unterteil (17) des Fachhalteelements (1) unterhalb des Schussfadenkanals (14) eine taillierte Tieffachzone (16) aufweist.

7. Fachhalteelement (1) nach Anspruch 6, dadurch gekennzeichnet, dass die Aussenkanten des Vorderteils (20) und des Hinterteils (18) in der Höhe des Schusskanals (14) garnfreundlich gerundete Anschrägungen (180, 202) aufweist.

8. Fachhalteelement (1) nach einem der Ansprüche 1 bis 7, dadurch gekennzeichnet, dass es aus einem Stück Metall gefertigt ist.

9. Webrotor (5) zu einer Reihenfachwebmaschine mit Fachhalteelementen (1) gemäss einem der Ansprüche 1 bis 8.

10. Reihenfachwebmaschine mit einem Webrotor (5) nach Anspruch 9.

## Claims

1. Shed holder element (1) for the weaving rotor of a series shed weaving machine, the element comprising a weft thread channel (14) and an upper shed support surface (11) for warp threads (3),
characterised in that a front edge of the shed holder element leading to the support surface (11) is executed as a sliding edge (200) for the warp threads, which extends along a curved section (201) along which the radius of curvature does not substantially deviate from an average value, and which has radii of curvature transverse to this curve which are greater than about the width (b) of the shed holder element.

2. Shed holder element (1) in accordance with claim 1, characterised in that a tooth-shaped rear part (18) which tapers in the upward direction forms the rear boundary of the weft thread channel (14).

3. Shed holder element (1) in accordance with claim 2 characterised in that an auxiliary blower nozzle (9) is integrated into the rear part (18).

4. Shed holder element (1) in accordance with one of the claims 1 to 3 characterised in that the upper shed support surface (11) for the warp threads (3) is arranged between two projections (12, 13); and in that the distance a between the tips (120, 130) of these projections is at least about five times larger than the width b of the shed holder element (1).

5. Shed holder element (1) in accordance with claim 4 characterised in that the front projection (13) has a front face (131) in its upper region which is directed in substantially the same manner as the upper part of the sliding edge (200).

6. Shed holder element in accordance with one of the claims 1 to 5 characterised in that a lower part (17) of the shed holder element (1) has a waist-like lower shed zone (16) below the weft thread channel (14).

7. Shed holder element (1) in accordance with claim 6 characterised in that the outer edges of the front part (20) and the rear part (18) have yarn-friendly rounded bevels (180, 202) at the height of the weft thread channel (14).

8. Shed holder element (1) in accordance with one of the claims 1 to 7 characterised in that it is made from a piece of metal.

9. Weaving rotor (5) for a series shed weaving machine with shed holder elements (1) in accordance with one of the claims 1 to 8.

10. Series shed weaving machine with a weaving rotor (5) in accordance with claim 9.

## Revendications

1. Elément de maintien de foule (1) pour le rotor de tissage d'un métier à tisser à foule linéaire, qui comporte un canal de fil de trame (14) et une face d'application de foule haute (11) pour les fils de chaîne (3), caractérisé en ce qu'une arête avant menant vers la face d'application (11) de l'élément de maintien de foule est réalisée comme arête de glissement (200) pour les fils de chaîne, qui s'étend le long d'une pièce courbée (201) sur laquelle les rayons de courbure ne s'écartent pas sensiblement d'une valeur moyenne, et qui présente transversalement à cette courbe des rayons de courbure qui sont plus grands qu'environ la largeur (b) de l'élément de maintien de foule.

2. Elément de maintien de foule (1) selon la revendication 1, caractérisé en ce qu'une partie arrière (18) en forme de dent, qui diminue vers le haut, constitue la délimitation arrière du canal de fil de trame (14).

3. Elément de maintien de foule (1) selon la revendication 2, caractérisé en ce qu'il est intégré dans la partie arrière (18) une buse de soufflage auxiliaire (9).

4. Elément de maintien de foule (1) selon l'une des revendications 1 à 3, caractérisé en ce que la face d'application de foule haute (11) pour les fils de chaîne (3) est disposée entre deux saillies (12, 13), et que l'écart (a) entre les pointes (120, 130) de ces saillies est au moins environ cinq fois plus grand que la largeur (b) de l'élément de maintien de foule (1).

5. Elément de maintien de foule (1) selon la revendication 4, caractérisé en ce que la saillie avant (13) présente dans sa zone supérieure une face frontale (131) qui est orientée essentiellement dans le même sens que la partie supérieure de l'arête de glissement (200).

6. Elément de maintien de foule selon l'une des revendications 1 à 5, caractérisé en ce qu'une partie inférieure (17) de l'élément de maintien de foule (1) présente en dessous du canal de fil de trame (14) une zone de foule basse taillée (16).

7. Elément de maintien de foule (1) selon la revendication 6, caractérisé en ce que les arêtes extérieures de la partie avant (20) et de la partie arrière (18) présentent à la hauteur du canal de trame (14) des chanfreins arrondis (180, 202) adaptés au fil.

8. Elément de maintien de foule (1) selon l'une des revendications 1 à 7, caractérisé en ce qu'il est fabriqué à partir d'une pièce de métal.

9. Rotor de tissage (5) pour un métier à tisser à foule linéaire avec des éléments de maintien de foule (1) selon l'une des revendications 1 à 8.

10. Métier à tisser à foule linéaire avec un rotor de tissage (5) selon la revendication 9.
